# EUROPÄISCHE PATENTSCHRIFT

(11) **EP 0 774 212 B1**
(45) Veröffentlichungstag und Bekanntmachung des Hinweises auf die Patenterteilung: **06.12.2000**
(21) Anmeldenummer: 96115458.0
(22) Anmeldetag: 26.09.1996
(51) Int. Cl.: A24B 3/18, A24B 5/16, A24B 7/00

(54) **Verfahren und Anlage zur Behandlung von Tabakblättern für die Herstellung von Schnittabak**
Method and device for the processing of tobacco leaves for the manufacturing of tobacco cut filler
Procédé et dispositif pour le traitement de feuilles de tabac pour la fabrication de tabac coupé

(30) Priorität: 20.11.1995 DE 19543262
(43) Veröffentlichungstag der Anmeldung: 21.05.1997
(73) Patentinhaber: British-American Tobacco (Germany) GmbH, D-20354 Hamburg (DE)
(72) Erfinder: Metzner, Wolfgang, 21035 Hamburg (DE); Spallek, Bernd, 28857 Syke (DE); Weiss, Arno, Dr., 22848 Norderstedt (DE)
(74) Vertreter: Marx, Lothar, Dr.

(56) Entgegenhaltungen:
- WO-A-94/10864
- DE-A- 1 432 585
- DE-A- 2 913 823
- FR-A- 2 336 093
- US-A- 3 556 112
- US-A- 4 366 823

## Beschreibung

Die Erfindung betrifft ein Verfahren und eine Anlage zur Behandlung von Tabakblättern für die Herstellung von Schnittabak für rauchbare Artikel, wie sie aus der DE-A-2 657 550 bekannt sind.

Tabakblätter, aus denen rauchbare Artikel, insbesondere Cigaretten, sowie Feinschnitt für die Selbstverfertigung von Cigaretten gewonnen werden, bestehen aus Blattmaterial und Rippen, die einerseits eine sehr unterschiedliche Konsistenz und andererseits sehr unterschiedliche Geschmackseigenschaften haben und deshalb sowohl die Technik der Tabakvorbereitung als auch den Geschmackseindruck des jeweiligen rauchbaren Artikels sehr stark, jedoch unterschiedlich beeinflussen.

Um den mit der Behandlung von Rippen sowie den durch die Rippen verursachten Geschmacksnoten verbundenen Problemen zu entgehen, ist es deshalb üblich, die Rippen von dem Blattmaterial zu trennen und für die Herstellung von Cigaretten nur das Blattmaterial zu verwenden. Aufgrund des Anteils der Rippen an dem Gesamtgewicht der Tabakblätter von bis zu etwa 30 Gew.-% stellt dieses Verfahren jedoch eine sehr kostspielige Vergeudung des wertvollen Rohstoffes "Tabakblatt" dar.

Es ist deshalb auch schon versucht worden, ganze Tabakblätter durch bestimmte, mit Scherkraft arbeitende Zerkleinerungsverfahren zu einem fließfähigen Gemisch aus Blattmaterialteilchen und Rippenteilchen zu verarbeiten, das direkt für die Herstellung von Cigaretten eingesetzt werden kann. Dieses beispielsweise in der DE 40 29 566 A1 beschriebene Verfahren ist jedoch bisher in der Praxis nicht realisiert worden, da die Geschmackseigenschaften nicht den Erwartungen entsprachen.

Eine Mischlösung geht aus der DE 40 29 567 A1 hervor, bei der ganze Blätter in einem mit Scherkraft arbeitenden Zerkleinerungsverfahren zu einem Gemisch aus Blattmaterialteilchen und im wesentlichen intakten Rippenstücken verarbeitet werden; die Rippenstücke müssen anschließend abgetrennt werden, wobei die Blattmaterialteilchen direkt der Cigarettenherstellung zugeführt werden können. Eine Umsetzung dieses Verfahrens in die Praxis ist ebenfalls wegen des bisher nicht gelösten Geschmacksproblems nicht erfolgt.

Ein weiteres Verfahren geht aus der GB 2,026,298 A hervor, bei dem Tabakblätter zu Teilchen zerkleinert werden, die für die Cigarettenherstellung geeignet sind. Durch ein Lufttrennverfahren werden die Blatteilchen in eine schwerere, Rippen enthaltende Fraktion und eine leichtere, rippenfreie Blattmaterial-Fraktion getrennt, wobei die schwerere Fraktion gedroschen wird, um auch hier das Blattmaterial noch von den Rippen zu trennen. Das abgetrennte Blattmaterial und die ursprünglich gewonnene, leichtere Fraktion werden gemischt, um der Cigarettenherstellung zugeführt zu werden. Dieses Verfahren ist sehr aufwendig, was auch für das ähnliche Verfahren nach der US-A 4,696,312 gilt.

Es ist deshalb nach wie vor übliche Praxis, die Tabakblätter in Rippen einerseits und Blattmaterial andererseits zu zerlegen, was üblicherweise bereits kurz nach der Ernte im Ursprungsland erfolgt. Rippen und Blattmaterial werden getrennt voneinander verpackt und zum Einsatzort transportiert, wo dann die sogenannte "Tabakvorbereitung" erfolgt. Bei dieser Tabakvorbereitung werden die Rippen einerseits sowie das Blattmaterial andererseits getrennt voneinander behandelt, nämlich konditioniert, also einer Feuchte- und Wärmebehandlung unterworfen, geschnitten und getrocknet, bis sie schließlich gemischt und dann gemeinsam der weiteren Verarbeitung, in der Regel dem Aufbringen von Flavourmaterialien, unterworfen werden.

Die Grundprinzipien dieses Verfahrens, durch das sowohl Feinschnitt als auch Cigaretten hergestellt werden können, werden in dem Buch "Tobacco Encyclopedia" herausgegeben von Ernst Voges, 1984, in dem Artikel "Cigarette Manufacture I and II", insbesondere unter der Überschrift "The Production of Cut Tobacco" (Die Herstellung von Schnittabak) beschrieben.

Nachteilig bei diesem allgemein üblichen Verfahren ist, daß Rippen einerseits und Blattmaterial andererseits in der Tabakvorbereitung auf zwei vollständig voneinander getrennten Verarbeitungslinien gefahren werden müssen, der sogenannten "Rippenlinie" und der sogenannten "Blattlinie", die jeweils Konditioniervorrichtungen, Schneidvorrichtungen, Soßiervorrichtungen für das Aufbringen von Casing, Wärmvorrichtungen und Trockner enthalten. Auf der Rippenlinie ist außerdem zwecks Auswalzen der Rippen vor dem Schneidevorgang ein Walzwerk erforderlich, um die "CRS", also die gewalzten und geschnittenen Rippenstücke, zu erzeugen, die dann unmittelbar vor der Flavourtrommel dem Blattmaterial zugesetzt werden.

Sowohl die Investitionskosten für diese beiden getrennten Linien als auch die Betriebskosten für den Betrieb dieser beiden Linien sind hoch.

Ein Verfahren gemäß dem Oberbegriff des Anspruchs 1 und eine Anlage gemäß dem Oberbegriff des Anspruchs 13 geht aus der DE-A-2 657 550 hervor, die sich mit einem Verfahren zur Behandlung von Tabakblättern für die Herstellung von Schnittabak für rauchbare Artikel befaßt, bei dem ungewalzte Rippen getrennt vom Blattmaterial konditioniert und vorgeschnitten werden, die vorgeschnittenen Rippen expandiert ("gepufft") und die expandierten Rippen geschnitten und getrocknet werden, siehe den Anspruch 1.

Mehr als Nebenbemerkung wird im Anspruch 5 darauf hingewiesen, daß die expandierten, vorgeschnittenen Rippen vor der Durchführung des zweiten Schneidschrittes mit Tabakstreifen gemischt werden, das heißt, vorgeschnittenes Rippenmaterial und konditioniertes Blattmaterial werden gemischt, gemeinsam geschnitten und dann getrocknet.

In der Mitte von Seite 12 der DE-A-2 657 550 wird darauf hingewiesen, daß "erfindungsgemäß hergestelltes Stengelmaterial auch mit Aromastoffen, Anfeuchtern und Verbrennungs-Modifikatoren usw. behandelt werden kann, um die unter Verwendung des Stengelmaterials hergestellten Tabakwaren hinsichtlich ihrer Raucheigenschaften zu verbessern", daß heißt, auf die ungewalzten, vorgeschnittenen, expandierten und nochmals geschnittenen Rippen kann eine Casing aufgebracht werden. In Verbindung mit dem Anspruch 5 heißt dies wiederum, daß expandierte, vorgeschnittene Rippen mit Casing versehen, mit Blattmaterial gemischt und dann gemeinsam mit dem Blattmaterial geschnitten werden.

Die DE-A-1 432 585 zeigt, siehe insbesondere Figur 4, ein Verfahren zur Behandlung von Tabak für die Herstellung von Cigaretten, bei dem die Mittel-Rippen oder Stiele von dem Blattmaterialien des Tabakblattes entfernt werden. Das Blattmaterial wird konditioniert und in Streifen geeigneter Breite und Länge geschnitten, während die Mittel-Rippen konditioniert, flach gewalzt und schließlich ebenfalls geschnitten werden.

Das konditionierte und geschnittene Blattmaterial sowie die konditionierten, flach gewalzten und geschnittenen Rippen werden gemischt und zu Cigaretten verarbeitet. Die Abfallprodukte dieses Verfahrens, nämlich die Stücke von Mittel-Rippen, die länger als etwa 6,5 mm sind, werden abgetrennt, auf etwa 30 % Feuchtigkeitsgehalt konditioniert, flach gedrückt und dann wieder dem Blattmaterial zugeführt, das zur Cigarettenherstellung mit dem Rippenmaterial gemischt wird.

Ein ähnliches Problem wie bei der Verarbeitung von Tabakrippen tritt bei den sogenannten "Winnowings" auf. Dabei handelt es sich um Tabakpartikel, in der Hauptsache ebenfalls Tabak-Haupt- bzw. Neben-Rippen, die im Laufe der Tabakvorbereitung anfallen und aus dem Schnittabak-Material ausgeschieden werden, bevor der Schnittabak in der Cigarettenmaschine zu einem kontinuierlichen Tabakstrang geformt wird.

Diese Winnowings sind ebenfalls Tabak, so daß versucht wird, sie für die Cigarettenherstellung zu verwenden.

Es sind verschiedene Verfahren zur Aufbereitung von Winnowings bekannt, beispielsweise die Verarbeitung zu rekonstituiertem Tabak oder das Recycling. Das auf diese Weise gewonnene Material wird dem normalen Schnittabak im Verlauf der Tabakvorbereitung zugesetzt.

Alle diese Verfahren sind aufwendig und umständlich, so daß ständig nach besseren Lösungen gesucht wird, diese Winnowings wieder in die Tabakverarbeitung einzuführen.

Der Erfindung liegt deshalb die Aufgabe zugrunde, ein Verfahren und eine Anlage zur Behandlung von Tabakblättern für die Herstellung von Schnittabak für rauchbare Artikel zu schaffen, die auf einfache und damit sowohl in Bezug auf die Investitionskosten als auch in Bezug auf die Betriebskosten preisgünstige Weise unter Einbeziehung der Tabakrippen bzw. der Winnowings die Herstellung von Schnittabak ermöglichen, der entweder zu Cigaretten, Cigarillos bzw. Cigarren oder zu Feinschnitt verarbeitet werden kann.

Diese Aufgabe wird durch die in den kennzeichnenden Teilen der Ansprüche 1 bzw. 13 angegebenen Merkmale gelöst.

Zweckmäßige Ausführungsformen dieser Verfahren bzw. Anlagen werden durch die jeweiligen Unteransprüche beschrieben.

Erfindungsgemäß werden die Tabakrippen und/oder das Blattmaterial mit Casing versehen. Obwohl die entsprechende Soßiervorrichtung im Prinzip an jeder geeigneten Stelle der Tabakvorbereitung angeordnet werden kann und sowohl die Rippen als auch das Blattmaterial mit Casing beaufschlagt werden können, hat es sich als besonders zweckmäßig herausgestellt, wenn nur das Blattmaterial mit dem Casing versehen wird. Der Casingauftrag erfolgt bevorzugt nach der Blattkonditionierung mittels einer Soßiervorrichtung.

Nach dem gemeinsamen Schneiden wird die Mischung aus Rippen und Blattmaterial erwärmt und befeuchtet, bevorzugt in einer sogenannten Vorwärmtrommel, die mit Wasser und Wasserdampf arbeitet, um eine Feuchtigkeit im Bereich von etwa 18 % bis 39 %, insbesondere von etwa 19,5 % bis etwa 24 %, bevorzugt etwa 22,5 %, zu erreichen.

Anschließend wird die Mischung getrocknet, zweckmäßigerweise in einem Heißlufttrockner, der die Feuchtigkeit der Mischung auf etwa 14 % bringt.

Dann erfolgt die übliche Weiterverarbeitung des Materials in Abhängigkeit von dem Einsatzzweck, also Cigaretten- oder Feinschnitt-Herstellung.

Es hat sich als zweckmäßig herausgestellt, wenn die Rippen vor dem Vorschneiden auf eine Feuchte von etwa 22 % bis etwa 26 %, insbesondere von etwa 24 %, konditioniert werden. Die angegebenen Werte für die Feuchte sind Gew.-% auf Feuchtbasis. Die Feuchtebestimmungsmethode ist die Ofentrocknung, 3 Stunden bei 80°C. Die erfindungsgemäßen Feuchte-Werte stellen im Vergleich mit einer Rippenfeuchte von etwa 30 %, wie sie in der "Tobacco Encyclopedia" erwähnt wird, eine wesentliche Verbesserung dar, da einerseits das relativ hohe Anfeuchten problematisch ist und andererseits die hier erforderliche, geringe Befeuchtung auch den Aufwand des späteren Trocknens verringert. Außerdem kann man nur relativ geringfügig vorgefeuchtete Rippen länger stehen lassen, ohne daß sich ihre Eigenschaften merklich verändern, während die Lagerzeit von Rippen mit einer Feuchte von etwa 30 % stark eingeschränkt ist.

Es hat sich als zweckmäßig herausgestellt, wenn die konditionierten Rippen vor dem Vorschneiden mindestens 1,5 Stunden, insbesondere etwa 2 Stunden, abgedeckt, also in einer geschlossenen Umhüllung gelagert werden, um eine gleichmäßige Feuchtung zu gewährleisten.

Die Rippen können zusätzlich mit einem Casing versehen weden. Dies kann entweder vor der Rippenkonditionierung oder nach Verlassen des Schneiders mittels einer Soßiervorrichtung erfolgen.

Die Rippen werden mit einer Schnittbreite von etwa 0,1 bis etwa 0,3 mm, insbesondere von etwa 0,2 mm, vorgeschnitten.

Falls erforderlich - in den modernen Cigaretten werden aus Kostengründen zunehmend expandierte Tabake eingesetzt, die pro Gewichtseinheit ein größeres Volumen einnehmen - sollten die Rippen expandiert werden. Dies erfolgt zweckmäßigerweise nach dem Schneiden der Rippen, wobei eine Expansionsvorrichtung eingesetzt werden kann, wie sie beispielsweise aus der deutschen Patentschrift Nr. 37 10 677 bekannt ist.

Während die erfindungsgemäße, kurze Rippenlinie sowohl für Cigaretten als auch für Feinschnitt im wesentlichen mit den gleichen Werten arbeitet, muß bei der Konditionierung des Blattmaterials zwischen Feinschnitt und Cigaretten unterschieden werden. So wird für die Herstellung von Cigaretten das Blattmaterial auf eine Feuchte von etwa 17 % bis etwa 25 %, insbesondere von 17,5 %, konditioniert, während für die Herstellung von Feinschnitt das Blattmaterial auf eine Feuchte von etwa 23 % bis etwa 25 %, insbesondere von etwa 24 % , konditioniert wird.

Das Mischungsverhältnis zwischen Blattmaterial und geschnittenen Rippen kann in Abhängigkeit von den Anforderungen an den herzustellenden rauchbaren Artikel variiert werden. So wird man beispielsweise preiswerteren Produktvarianten einen höheren Rippenanteil zusetzen. Für Markencigaretten wird üblicherweise der Rippenanteil von 30 %, bezogen auf die Gesamtmasse, nicht überschritten, insbesondere liegt er im Bereich von etwa 5 % bis 25 %.

Auch beim Schneiden der Mischung aus Blattmaterial und Rippen muß wieder zwischen der Herstellung von Feinschnitt und der Herstellung von Cigaretten unterschieden werden. Bei der Herstellung von Cigaretten muß die Mischung mit einer Schnittbreite von etwa 0,5 bis 2 mm, insbesondere von etwa 0,85 mm, geschnitten werden, während für die Herstellung von Feinschnitt die Schnittbreite im Bereich von etwa 0,35 mm bis etwa 0,5 mm, insbesondere bei etwa 0,45 mm liegen sollte.

Es ergibt sich eine höhere Rohtabakausbeute, da aufgrund der starken Verkürzung der Rippenlinie dort sehr viel weniger Staub anfällt, d.h., der wertvolle Rohstoff "Tabakblatt" wird sehr viel effektiver genutzt. Dazu trägt auch bei, daß auf der kurzen Rippenlinie kein Trockner erforderlich ist, der erfahrungsgemäß zur Tabakdegradation beiträgt.

Gleichzeitig ist hiermit eine weitere kostenmäßige Einsparung verbunden, da üblicherweise Winnowings und Staub aufgefangen, aufbereitet und dann wieder der Tabakvorbereitung zugeführt werden. Diese Schritte können aufgrund des extrem geringen Winnowings- und Staubanfalls auf der kurzen Rippenlinie entfallen.
In Bezug auf die Verarbeitung der Winnowings beruhen die mit der Erfindung erzielten Vorteile darauf, daß durch einen einfachen Prozeß, nämlich durch die Konditionierung und das anschließende Walzen der Winnowings, ein Tabakmaterial hergestellt wird, das ohne jeden weiteren Verarbeitungsschritt mit dem Blattmaterial und dem Rippenmaterial gemischt und dann geschnitten und getrocknet werden kann. Auf diese Weise wird der wertvolle Rohstoff "Winnowings" mit geringem Aufwand an Investitionen und Betriebskosten der Tabakverarbeitung zugeführt.

Nach einer zweckmäßigen Ausführungsform werden die konditionierten Winnowings so flach wie möglich gewalzt, also mit einer Spaltbreite von weniger als 0,1 mm, insbesondere mit einer Spaltbreite von etwa 0 mm, so daß kleine, flache Tabakstücke entstehen, die problemlos mit dem Blattmaterial gemischt werden können.

Zweckmäßigerweise haben die gewalzten Winnowings eine Feuchte von etwa 25 % bis etwa 40 %, insbesondere von etwa 30 % bis etwa 35 %.

In einer Tabakvorbereitungsanlage werden also drei parallele Linien installiert, nämlich eine Blattlinie, eine Rippenlinie und eine Winnowingslinie. Die auf diese Weise gewonnenen drei verschiedenen Materialien werden dann in einer Blattmischbox gemischt und gemeinsam geschnitten, bevor sie der weiteren Verarbeitung zugeführt werden.

Die Erfindung wird im folgenden anhand von Ausführungsbeispielen unter Bezugnahme auf die beiliegenden schematischen Zeichnungen erläutert. Es zeigen:
- Fig. 1: eine erste Ausführungsform einer Anlage zur Herstellung von Schnittabak für Cigaretten aus Rippen und Blattmaterial,
- Fig. 2: eine etwas modifizierte Ausführungsform der Anlage nach Fig. 1, und
- Fig. 3: eine zweite Ausführungsform einer Anlage zur Herstellung von Schnittabak für Cigaretten aus Rippen, Blattmaterial und Winnowings.

Die in Fig. 1 dargestellte Anlage verarbeitet Rippen einerseits und Blattmaterial andererseits, die in einer nicht dargestellten Vorstufe, oft im Ursprungsland der Tabakblätter, voneinander getrennt worden sind und nun der Rippenlinie einerseits und der Blattlinie andererseits dieser Anlage zugeführt werden. Dabei sind die optionalen Aggregate durch punktierte Rechtecke angedeutet.

Die Rippen gelangen in eine Soßiervorrichtung, in der sie mit Casing versehen werden, und dann in einen als Konditioniervorrichtung dienenden Dämpftunnel, der mit Wasser sowie Wasserdampf arbeitet, so daß die Rippen die Konditionierung mit einer Feuchte von etwa 24 % verlassen.

Die konditionierten Rippen werden etwa 2 Stunden abgedeckt gelagert und dann einem Rippenvorschneider zugeführt. Die bevorzugte Schnittbreite liegt bei 0,2 mm.

Die vorgeschnittenen Rippen werden bei Bedarf nochmals mit Casing versehen, wobei in der Regel nur eine der beiden Soßiervorrichtungen erforderlich ist.

Die vorgeschnittenen Rippen werden dann auf eine Aufgaberinne gegeben, die zu einem Mischungsbehälter (Blattmischbox) führt, dem auch vorkonditioniertes Blattmaterial zugeführt wird. Diesem Mischungsbehälter ist als Konditioniervorrichtung eine Dämpftrommel für das Blattmaterial vorgeschaltet, in dem Blattmaterial für die Cigarettenherstellung eine Feuchte von etwa 17,5 % und Blattmaterial für die Feinschnittherstellung eine Feuchte von etwa 24 % erhalten.

Zwischen der Konditioniervorrichtung und dem Mischungsbehälter ist eine Soßiervorrichtung für das Blattmaterial vorgesehen.

Der Anteil der Rippen an der Mischung in dem Mischungsbehälter liegt bei etwa 14 % Rippenanteil, bezogen auf die Gesamtmischung.

Die Mischung aus Rippen und Blattmaterial aus dem Mischungsbehälter wird mit einer Schnittbreite von etwa 0,85 mm für die Herstellung von Cigaretten und einer Schnittbreite von etwa 0,45 mm für die Herstellung von Feinschnitt geschnitten, wobei die Feuchte der Mischung sich praktisch nicht ändert.

Die geschnittene Mischung aus Blattmaterial und Rippen gelangt in eine Vorwärmtrommel, wo sie mit Wasser und Wasserdampf befeuchtet und erwärmt wird, so daß sie die Vorwärmtrommel mit einer Feuchte von etwa 22 % verläßt.

Anschließend wird diese Mischung in einem Heißluftrockner getrocknet, aus dem sie mit einer Feuchte von etwa 14,5 % austritt und dann den weiteren Schritten der Tabakvorbereitung zugeführt wird, beispielsweise einer Kühl- und Siebtrommel sowie einer Flavourtrommel.

Die modifizierte Ausführungsform nach Fig. 2 unterscheidet sich von der Ausführungsform nach Fig. 1 nur dadurch, daß die konditionierten, ungewalzten und geschnittenen Rippen noch einem Expandierverfahren unterworfen werden, wie es beispielsweise aus der deutschen Patentschrift Nr. 37 10 677 bekannt ist. Von der Expandiervorrichtung werden die expandierten Rippen einem Abscheider zugeführt, der das zum Expandieren verwendete Fluid abtrennt. Hierzu kann beispielsweise der Abscheider nach der europäischen Patentschrift Nr. 0 301 217 eingesetzt werden.

Dann gelangen diese expandierten Rippen in den Mischungsbehälter (Blattmischbox), so daß den folgenden, bereits oben beschriebenen Verarbeitungsschritten das Blattmaterial einerseits und expandierte Rippen andererseits unterworfen werden.

Bei der in Fig. 3 dargestellten Anlage ist parallel zur Blatt- und Rippenlinie, die den gleichen Aufbau wie nach den Figuren 1 und 2 haben, eine "Winnowinglinie" vorgesehen, der die im Laufe der Tabakvorbereitung anfallenden Winnowings zugeführt werden. Diese Winnowings werden in einem Dämpftunnel konditioniert, der mit Wasser sowie Wasserdampf arbeitet, so daß die Winnowings die Konditionierung mit einer Feuchte von etwa 30 % bis 35 % verlassen.

Die konditionierten Winnowings werden etwa 2 h abgedeckt gelagert und dann in einer Walze gewalzt, die eine Spaltbreite von etwa 0 mm hat.

Die gewalzten und konditionierten Winnowings werden dann über eine Aufgaberinne dem Mischungsbehälter (Blattmischbox) zugeführt, der auch das vorkonditionierte und mit Casing versehene Blattmaterial sowie die konditionierten, vorgeschnittenen und mit Casing versehenen Rippen empfängt. Die Konditionierbedingungen entsprechen denen der Ausführungsform nach den Figuren 1 und 2.

Die Mischung aus Winnowings, Rippen- und Blattmaterial aus der Blattmischbox wird auf die gleiche Weise weiterverarbeitet, wie es bereits oben für die Mischung aus Rippen und Blattmaterial beschrieben wurde, also geschnitten, vorgewärmt und schließlich getrocknet.

Für die Anlagen nach Figur 3 gelten die gleichen Betriebsbedingungen, wie sie oben erläutert wurden.

Auch die Modifikation nach Fig. 1, also ohne Expansion der Rippen, ist möglich.

## Patentansprüche

1. Verfahren zur Behandlung von Tabakblättern für die Herstellung von Schnittabak für rauchbare Artikel, bei dem
a) ungewalzte Rippen getrennt vom Blattmaterial konditioniert und vorgeschnitten werden,
b) Blattmaterial getrennt von den Rippen konditioniert wird,
c) Rippen- und Blattmaterial anschließend gemischt und dann
d) Blattmaterial und Rippen gemeinsam geschnitten und getrocknet werden,
**dadurch gekennzeichnet,** daß
e) die ungewalzten Rippen vor und/oder nach dem Vorschneiden und/oder das Blattmaterial nach dem Konditionieren mit Casing versehen werden, und daß
f) Blattmaterial und Rippen nach dem gemeinsamen Schneiden erwärmt, auf eine Feuchte von etwa 18% bis etwa 39% befeuchtet und dann getrocknet werden.

2. Verfahren nach Anspruch 1, dadurch gekennzeichnet, daß die Rippen vor dem Vorschneiden auf eine Feuchte von etwa 22% bis etwa 26%, insbesondere von etwa 24%, konditioniert werden.

3. Verfahren nach einem der Ansprüche 1 oder 2, dadurch gekennzeichnet, daß die konditionierten Rippen vor dem Vorschneiden mindestens 1,5 Stunden, insbesondere etwa 2 Stunden, in einer geschlossenen Umhüllung gelagert werden.

4. Verfahren nach einem der Ansprüche 1 bis 3, dadurch gekennzeichnet, daß die Rippen mit einer Schnittbreite von etwa 0,1 bis 0,3 mm, insbesondere von etwa 0,2 mm, vorgeschnitten werden.

5. Verfahren nach einem der vorhergehenden Ansprüche, dadurch gekennzeichnet, daß die vorgeschnittenen Rippen expandiert werden.

6. Verfahren nach einem der Ansprüche 1 bis 5, dadurch gekennzeichnet, daß für die Herstellung von Cigaretten das Blattmaterial auf eine Feuchte von etwa 17% bis etwa 25%, insbesondere von etwa 17,5%, konditioniert wird, während für die Herstellung von Feinschnitt das Blattmaterial auf eine Feuchte von etwa 23% bis 25%, insbesondere von etwa 24%, konditioniert wird.

7. Verfahren nach einem der Ansprüche 1 bis 6, dadurch gekennzeichnet, daß dem Blattmaterial maximal 30% vorgeschnittene Rippen, insbesondere etwa 5% bis 25% vorgeschnittene Rippen, jeweils bezogen auf die Gesamtmenge, zugesetzt werden.

8. Verfahren nach einem der Ansprüche 1 bis 7, dadurch gekennzeichnet, daß für die Herstellung von Cigaretten Blattmaterial und Rippen mit einer Schnittbreite von etwa 0,5 mm bis 2 mm, insbesondere etwa 0,85 mm, geschnitten werden, während für die Herstellung von Feinschnitt Blattmaterial und Rippen mit einer Schnittbreite von etwa 0,35 mm bis etwa 0,5 mm, insbesondere etwa 0,45 mm, geschnitten werden.

9. Verfahren nach einem der Ansprüche 1 bis 8, dadurch gekennzeichnet, daß Blattmaterial und Rippen nach dem Schneiden auf eine Feuchte von etwa 19,5 % bis etwa 24 %, bevorzugt etwa 22 %, gebracht und dann auf eine Feuchte von etwa 13 % bis etwa 16 %, insbesondere etwa 14 %, getrocknet werden.

10. Verfahren nach einem der Ansprüche 1 bis 9, dadurch gekennzeichnet, daß Winnowings getrennt vom Blattmaterial konditioniert und gewalzt werden, daß die gewalzten Winnowings, das konditionierte Blattmaterial und das vorgeschnittene Rippenmaterial gemischt werden, und daß Blattmaterial, Rippenmaterial und Winnowings gemeinsam geschnitten und getrocknet werden.

11. Verfahren nach Anspruch 10, dadurch gekennzeichnet, daß die konditionierten Winnowings mit einer Spaltbreite von weniger als 0,1 mm, insbesondere mit einer Spaltbreite von etwa 0 mm, gewalzt werden

12. Verfahren nach einem der Ansprüche 10 oder 11, dadurch gekennzeichnet daß die gewalzten Winnowings eine Feuchte von etwa 25 % bis etwa 40 %, insbesondere von etwa 30 bis etwa 35 % haben.

13. Anlage zur Behandlung von Tabakblättern für die Herstellung von Schnittabak für rauchbare Artikel
a) mit einer Konditioniervorrichtung für die von dem Blattmaterial getrennten Rippen der Tabakblätter,
b) mit einer Konditioniervorrichtung für das Blattmaterial der Tabakblätter,
c) mit einer Schneidvorrichtung für eine Mischung aus den konditionierten, ungewalzten, vorgeschnittenen Rippen und dem konditionierten und ungeschnittenen Blattmaterial, und
d) mit mindestens einem Trockner für die geschnittene Mischung aus Blattmaterial und Rippen,
**dadurch gekennzeichnet,** daß
e) eine Soßiervorrichtung für das Aufbringen von Casing auf die Rippen vorgesehen ist, daß
f) eine Soßiervorrichtung für das Aufbringen von Casing auf das konditionierte Blattmaterial vorgesehen ist, und daß
g) hinter der Schneidvorrichtung für die Mischung aus den konditionierten, ungewalzten, vorgeschnittenen Rippen und dem konditionierten und ungeschnittenen Blattmaterial eine Vorwärmeinrichtung, insbesondere eine Vorwärmtrommel, zum Erwärmen und zum Befeuchten der geschnittenen Mischung aus Blattmaterial und Rippen auf eine Feuchte von etwa 18% bis etwa 39% angeordnet ist.

14. Anlage nach Anspruch 13, gekennzeichnet durch einen Mischungsbehälter (Blattmischbox) für das konditionierte, ungeschnittene Blattmaterial, dem die konditionierten, ungewalzten, vorgeschnittenen Rippen zugeführt werden.

15. Anlage nach einem der Ansprüche 13 und 14, dadurch gekennzeichnet, daß die Soßiervorrichtung für das Aufbringen von Casing auf die Rippen der Vorrichtung zum Konditionieren der Rippen vorgeschaltet und/oder der Rippenschneidvorrichtung nachgeschaltet ist.

16. Anlage nach einem der Ansprüche 13 bis 15, dadurch gekennzeichnet, daß die Soßiervorrichtung für das Blattmaterial zwischen der Konditioniervorrichtung für das Blattmaterial und dem Mischungsbehälter angeordnet ist.

17. Anlage nach einem der Ansprüche 13 bis 16, dadurch gekennzeichnet, daß der Vorwärmtrommel ein Trockner, insbesondere ein Heißlufttrockner, nachgeschaltet ist.

18. Anlage nach einem der Ansprüche 13 bis 17, dadurch gekennzeichnet, daß eine Expandiervorrichtung für die Rippen vorgesehen ist.

19. Anlage nach Anspruch 18, dadurch gekennzeichnet, daß die Expandiervorrichtung zwischen der Schneidvorrichtung für die Rippen und dem Mischungsbehälter für das Blattmaterial und die Rippen angeordnet ist.

20. Anlage nach einem der Ansprüche 13 bis 19, gekennzeichnet durch eine Konditioniervorrichtung für Winnowings und eine Walzeinrichtung für die konditionierten Winnowings, die nach dem Walzen mit den vorgeschnittenen Rippen und dem konditionierten Blattmaterial gemischt werden.

## Claims

1. A method of treating tobacco leaves for the production of cut tobacco for smokable articles, wherein
a) non-rolled stems are conditioned and precut separately from the lamina material,
b) lamina material is conditioned separately from the stems,
c) stems and lamina material are subsequently blended and then
d) lamina material and stems are cut and dried jointly,
characterized in that
e) prior and/or after pre-cutting said non rolled stems and/or after conditioning said lamina materials are provided with a casing, and in that
f) said lamina material and said stems, after being cut jointly, are brought to a moisture content of approximately 18% to 39% and then dried.

2. The method as set forth in claim 1, characterized in that said stems, prior to pre-cutting, are conditioned to a moisture content of approximately 22% to approximately 26%, in particular approximately 24%.

3. The method as set forth in claim 1 or 2, characterized in that said conditioned stems, prior to pre-cutting, are stored for at least 1.5 hours, in particular approximately 2 hours in a closed environment.

4. The method as set forth in one of the claims 1 to 3, characterized in that the stems are pre-cut to a cutting width of approximately 0.1 to approximately 0.3 mm, in particular 0.2 mm.

5. The method as set forth in one of the preceding claims, characterized in that said pre-cut stems are expanded.

6. The method as set forth in one of the claims 1 to 5, characterized in that for cigarette production the lamina material is conditioned to a moisture content of approximately 17% to approximately 25%, in particular approximately 17.5%, whilst for fine-cut production the lamina material is conditioned to a moisture content of approximately 23 to approximately 25 % , in particular approximately 24%.

7. The method as set forth in one of the claims 1 to 6, characterized in that max. 30%, in particular 5% to 25%, pre-cut stems relative to the quantity as a whole are added to said lamina material.

8. The method as set forth in one of the claims 1 to 7, characterized in that for cigarette production the lamina material and stems are cut with a cutting width of approximately 0.5 to 2 mm, in particular approximately 0.85 mm, whilst for fine-cut production lamina material and stems are cut with a cutting width of approximately 0.35 mm to approximately 0.5 mm, in particular approximately 0.45 mm.

9. The method as set forth in one of the claims 1 to 8, characterized in that said lamina material and said stems, after cutting, are brought to a moisture content of approximately 19.5% to approximately 24%, preferably approximately 22%, and then dried to a moisture content of approximately 13 to approximately 16%, in particular approximately 14%.

10. The method as set forth in one of the claims 1 to 9 characterized in that winnowings are conditioned and rolled separately from said lamina material, said rolled winnowings, said conditioned lamina material and said pre-cut stem material are blended, and said lamina material, said stem material and said winnowings are cut and dried jointly.

11. The method as set forth in claim 10, characterized in that said conditioned winnowings are rolled with a gap width of less than 0.1 mm, in particular with a gap width of approximately 0 mm.

12. The method as set forth in claim 10 or 11, characterized in that said rolled winnowings have a moisture content of approximately 25% to approximately 40%, in particular approximately 30% to approximately 35 %.

13. A plant for the treatment of tobacco leaves for the production of cut tobacco for smokable articles, comprising:
a) a conditioning means for the stems of the tobacco leaves separated from the lamina material,
b) a conditioning means for the lamina material of the tobacco leaves,
c) a precutting means for the stems,
d) a cutting means for a blend of said conditioned, non-rolled, precut stems and said conditioned and uncut lamina material, and
f) at least one drier for said cut blend of lamina material and stems,
characterized in that
e) a saucing means for applying a casing onto the stems is provided, that
f) a saucing means for applying a casing onto the conditioned lamina material is provided, and that
g) downstream of that cutting means for the blend of the conditioned, unrolled, pre-cut stems and said conditioned and uncut lamina material, a preheating means, in particular a preheating drum, for heating and moistening said cut blend of lamina material and stems to a moisture content of approximately 18% to approximately 39% is arranged.

14. The plant as set forth in claim 13, characterized by a blending bin (lamina blending box) for said conditioned, uncut lamina material to which said conditioned, non-rolled, pre-cut stems are fed.

15. The plant as set forth in claim 13 and 14, characterized in that said saucing means for applying said casing onto said stems is provided upstream of said means for conditioning said stems or downstream of said stem cutting means.

16. The plant as set forth in claim 13 and 14, characterized in that said saucing means for said lamina material is disposed between said conditioning means for said lamina material and said blending bin.

17. The plant as set forth in one of the claims 13 to 16, characterized in that downstream of said preheating drum a drier, in particular a hot air drier, is disposed.

18. The plant as set forth in one of the claims 13 to 16, wherein an expansion device for said stems is provided.

19. The plant as set forth in claim 18, characterized in that said expansion device is disposed between said cutting means for said stems and said blending bin for said lamina material and said stems.

20. The plant as set forth in one of the claims 13 to 19, characterized by a conditioning means for winnowings and a rolling means for the conditioned winnowings which are blended with said pre-cut stems and said conditioned lamina material after rolling.

## Revendications

1. Procédé de traitement de feuilles de tabac en vue de la fabrication de tabac coupé pour articles furnables, selon lequel :
a) des côtes non calandrées sont conditionnées et prédécoupées séparément du matériau de feuillage,
b) le feuillage est conditionné séparément des côtes,
c) le feuillage et les côtes sont ensuite mélangés, et
d) les côtes et le feuillage sont découpés et séchés conjointement,
caractérisé en ce que :
e) les côtes non calandrées sont enduites de casing avant et/ou après la prédécoupe et/ou le feuillage en est enduit après le conditionnement, et en ce que
f) le feuillage et les côtes sont chauffés après la découpe conjointe, humidifiés à une humidité d'environ 18 % à environ 39 %, puis séchés.

2. Procédé suivant la revendication 1, caractérisé en ce que les côtes sont conditionnées avant la prédécoupe à une humidité d'environ 22 % à environ 26 %, en particulier d'environ 24 %.

3. Procédé suivant l'une des revendications 1 ou 2, caractérisé en ce que les côtes conditionnées sont stockées dans un emballage clos au moins 1,5 heure, en particulier environ 2 heures, avant la prédécoupe.

4. Procédé suivant l'une des revendications 1 à 3, caractérisé en ce que les côtes sont prédécoupées à une largeur d'environ 0,1 à 0,3 mm, en particulier d'environ 0,2 mm.

5. Procédé suivant l'une des revendications précédentes, caractérisé en ce que les côtes prédécoupées sont expansées.

6. Procédé suivant l'une des revendications 1 à 5, caractérisé en ce que pour la fabrication de cigarettes, le matériau à base de feuillage est conditionné à une humidité d'environ 17 % à environ 25 %, en particulier d'environ 17,5 %, tandis que pour la fabrication de fine coupe, le feuillage est conditionné à une humidité d'environ 23 % à environ 25 %, en particulier d'environ 24 %.

7. Procédé selon l'une des revendications 1 à 6, caractérisé en ce qu'on ajoute au matériau à base de feuillage au maximum 30 % de côtes prédécoupées, en particulier environ 5 % à 25 % de côtes prédécoupées, toujours rapportées à la quantité globale.

8. Procédé suivant l'une des revendications 1 à 7, caractérisé en ce que pour la fabrication de cigarettes, on découpe du matériau à base de feuillage et des côtes à une largeur d'environ 0,5 à 2 mm, en particulier d'environ 0,85 mm, tandis que pour la fabrication de fine coupe, du feuillage et des côtes sont découpés à une largeur d'environ 0,35 mm à environ 0,5 mm, en particulier d'environ 0,45 mm.

9. Procédé suivant l'une des revendications 1 à 8, caractérisé en ce qu'on amène du matériau à base de feuillage et des côtes après leur découpe à une humidité d'environ 19,5 % à environ 24 %, de préférence d'environ 22 %, puis à une humidité d'environ 13 % à environ 16 %, en particulier d'environ 14 %.

10. Procédé suivant l'une des revendications 1 à 9, caractérisé en ce que des winnowings sont conditionnés et calandrés séparément du matériau à base de feuillage, en ce que les winnowings calandrés, le feuillage conditionné et les côtes prédécoupées sont mélangés, et en ce que le feuillage, les côtes et les winnowings sont découpés et séchés conjointement.

11. Procédé suivant la revendication 10, caractérisé en ce que les winnowings conditionnés sont calandrés avec une largeur d'intervalle de moins de 0,1 mm, en particulier une largeur d'intervalle d'environ 0 mm.

12. Procédé suivant l'une des revendications 10 ou 11, caractérisé en ce que les winnowings calandrés renferment une humidité d'environ 25 % à environ 40 %, en particulier d'environ 30 à environ 35 %.

13. Installation pour le traitement de feuilles de tabac en vue de la fabrication de tabac coupé pour articles furnables, comprenant :
a) un dispositif de conditionnement pour les côtes des feuilles de tabac séparées du matériau à base de feuillage,
b) un dispositif de conditionnement pour le feuillage des feuilles de tabac,
c) un dispositif de découpe pour un mélange à base des côtes conditionnées, non calandrées et prédécoupées, et du feuillage conditionné et non découpé, et
d) au moins un sécheur pour le mélange de feuillage et de côtes découpé,
caractérisé en ce que :
e) un dispositif de sauçage est prévu pour l'enduction de casing sur les côtes,
f) un dispositif de sauçage est prévu pour l'enduction de casing sur le matériau à base de feuillage conditionné,
g) on prévoit en aval du dispositif de découpe pour le mélange constitué des côtes conditionnées, non calandrées et prédécoupées et du feuillage conditionné et non découpé un dispositif de préchauffage, en particulier un tambour de préchauffage, pour chauffer et humidifier le mélange découpé de feuillage et de côtes à une humidité d'environ 18 % à environ 39 %.

14. Installation suivant la revendication 13, caractérisée par un récipient de mélange (boîte de mélange de feuilles) pour le matériau à base de feuillage conditionné et non découpé, auquel on apporte les côtes conditionnées, non calandrées et prédécoupées.

15. Installation suivant l'une des revendications 13 et 14, caractérisée en ce que le dispositif de sauçage destiné à l'enduction de casing sur les côtes est disposé en amont du dispositif de conditionnement des côtes et/ou en aval du dispositif de découpe des côtes.

16. Installation suivant l'une des revendications 13 à 15, caractérisé en ce que le dispositif de sauçage destiné au matériau à base de feuillage est disposé entre le dispositif de conditionnement pour le feuillage et le récipient de mélange.

17. Installation suivant l'une des revendications 13 à 16, caractérisé en ce qu'un sécheur, en particulier un sécheur à air chaud, est placé en aval du tambour de préchauffage.

18. Installation suivant l'une des revendications 13 à 17, caractérisé en ce qu'on a prévu un dispositif d'expansion pour les côtes.

19. Installation suivant la revendication 18, caractérisée en ce que le dispositif d'expansion est placé entre le dispositif de découpe pour les côtes et le récipient de mélange destiné au matériau à base de feuillage et aux côtes.

20. Installation suivant l'une des revendications 13 à 19, caractérisée par un dispositif de conditionnement de winnowings et un dispositif de calandrage pour les winnowings conditionnés, qui sont mélangés après leur calandrage aux côtes prédécoupées et au matériau à base de feuillage conditionné.
